# EUROPÄISCHE PATENTANMELDUNG

(11) **EP 2 859 830 A1**
(43) Veröffentlichungstag der Anmeldung: **15.04.2015**
(21) Anmeldenummer: 13004846.5
(22) Anmeldetag: 09.10.2013
(51) Int. Cl.: A47L 13/24, A47L 13/254, A47L 13/46, A47L 13/18, A47L 13/256

(54) **Reinigungsgerät zur Halterung eines Reinigungsmittels**

(71) Anmelder: Carl Freudenberg KG, 69469 Weinheim (DE)
(72) Erfinder: Juergens, Ralf, 69514 Laudenbach (DE); Dietz, Markus, 55234 Erbes-Büdesheim (DE)

(57) **Zusammenfassung**

Ein Reinigungsgerät (1,1'), umfassend einen Stiel (2) mit einer Halterung (3) zur lösbaren Befestigung eines Reinigungsmittels, wobei die Befestigung des Reinigungsmittels an der Halterung (3) mittels einer Klemmverbindung (4) erfolgt, ist im Hinblick auf die Aufgabe, ein Reinigungsgerät derart weiterzubilden, dass es universell für unterschiedlich ausgestaltete Reinigungsmittel einsetzbar ist, sowie auch zur Befestigung eines an sich bekannten Handschuhs einsetzbar ist, dadurch gekennzeichnet, dass die Halterung (3) zwei Klemmbacken (5a,5b) aufweist, zwischen welchen das Reinigungsmittel wenigstens bereichsweise klemmbar ist,

## Beschreibung

### Technisches Gebiet

Die Erfindung betrifft ein Reinigungsgerät, umfassend einen Stiel mit einer Halterung zur lösbaren Befestigung eines Reinigungsmittels, wobei die Befestigung des Reinigungsmittels an der Halterung mittels einer Klemmverbindung erfolgt.

### Stand der Technik

Derartige Reinigungsgeräte sind aus der DE 10 2005 049 486 A1 bekannt. Das vorbekannte Reinigungsgerät weist einen in der Draufsicht sechseckig oder zitronenförmig ausgebildeten Tragkörper auf. An diesem Tragkörper ist ein Reinigungsmittel lösbar befestigbar. Die Befestigung erfolgt vorzugsweise mittels eines Klettverschlusses. In der Beschreibung des Dokuments wird aber auch auf die Möglichkeit der Befestigung mittels einer Klemmverbindung hingewiesen, wobei sowohl das Reinigungsmittel als auch die Halterung eine aufeinander abgestimmte Formgebung aufweisen müssen,

### Darstellung der Erfindung

Der Erfindung liegt die Aufgabe zugrunde ein Reinigungsgerät der eingangs genannten Art derart weiterzubilden, dass es universell für unterschiedlich ausgestaltete Reinigungsmittel einsetzbar ist, Insbesondere soll es auch zur Befestigung eines an sich bekannten Handschuhs einsetzbar sein.

Erfindungsgemäß ist erkannt worden, dass eine Halterung, die zwei Klemmbacken aufweist, hervorragend dazu geeignet ist, Reinigungsmittel der unterschiedlichsten Art zu befestigen. Das Reinigungsmittel wird einfach zwischen den beiden Klemmbacken eingeklemmt, wobei es ausreicht, wenn es wenigstens in Teilbereichen festgeklemmt wird, so dass die äußere Gestalt nicht an die Gestalt der Klemmverbindung angepasst werden muss. So kann beispielsweise ein Bodentuch zu einer Tasche zusammengelegt und so über eine der Klemmbacken der Halterung gezogen werden, dass es zwischen beiden Klemmbacken geklemmt wird.

Die Klemmbacken ermöglichen ein leichtes und schnelles Fixieren des Reinigungsmittels und verhindern aufgrund des Kraftschlusses ein Verrutschen oder Verschieben des Reinigungsmittels. Dies erleichtert das Reinigen und das oftmals mühsame Nachpositionieren des Reinigungsmittels entfällt bei diesem Reinigungsgerät.

Ferner kann das Reinigungsmittel leicht und zerstörungsfrei von den Klemmbacken entfernt werden, um beispielsweise ein Reinigungsmittel für einen anderen Reinigungszweck befestigen zu können oder das gebrauchte Reinigungsmittel durch ein neues, ungebrauchtes zu ersetzen.

Folglich ist die eingangs genannte Aufgabe gelöst.

Die Halterung könnte im Querschnitt u-förmig ausgestaltet sein, wobei die Klemmbacken einander gegenüberliegend im Wesentlichen parallel angeordnet sein können. Diese Anordnung der Klemmbacken ermöglicht ein besonders einfaches Befestigen bzw. Überstülpen des Reinigungsmittels auf eine der Klemmbacken, ohne dass ein Verkanten des Reinigungsmittels mit der anderen Klemmbacke auftritt.

Die Klemmbacken könnten wenigstens bereichsweise Mittel zur Verstärkung der Klemmkraft aufweisen. Durch das Mittel kann die Klemmkraft der Klemmbacken erhöht werden, wodurch eine Beständigkeit der Klemmverbindung auch unter verstärkten Anstrengungen und Tätigkeiten sichergestellt werden kann.

Das Mittel könnte wenigstens eine Nut in wenigstens einer der Klemmbacken umfassen, wodurch der Abstand der Klemmbacken zueinander zumindest bereichsweise verringert werden könnte. Durch die Verringerung des Abstands wird auf einfache Art und Weise die Klemmkraft der Klemmbacken zum Halten und Greifen des Reinigungsmittels zusätzlich verstärkt. Es könnte zur weiteren Verstärkung der Haltekraft auch mehr als eine Nut in einer oder in beiden Klemmbacken vorgesehen sein.

Mindestens eine Klemmbacke könnte Rippen aufweisen, wodurch das Reinigungsmittel zusätzlich vor einem Verschieben und Verrutschen gesichert wird. Die Rippen könnten als längsförmige Rillen mit einem Dreiecksprofil ausgestaltet sein. Die Rippen könnten materialeinheitlich und einstückig mit der Halterung ausgebildet sein. Durch eine materialeinheitliche Ausführung reduzieren sich die Herstellungskosten und die Verfahrensschritte zur Herstellung des Reinigungsgerätes.

Gemäß einer bevorzugten Ausführungsform sind die Rippen auf mindestens einer Innenseite der Klemmbacken angeordnet. Bevorzugt sind die Rippen unterhalb der Nut auf mindestens einer Innenseite der Klemmbacken angeordnet. Durch eine Anordnung der Rippen auf der Innenseite einer Klemmbacke wird die Klemmkraft der Klemmverbindung noch weiter verstärkt und ein Verrutschen oder Verschieben des Reinigungsmittels wird verhindert.

Die Klemmbacken könnten unterschiedliche Längen aufweisen. Hierbei ist vorteilhaft, dass das Reinigungsmittel besonders einfach auf eine der Klemmbacken übergestülpt und wieder entfernt werden kann.

Gemäß einer Ausführung könnte die obere Klemmbacke kürzer als die untere Klemmbacke sein. Dies ermöglicht ein besonders einfaches Aufziehen bzw. Befestigen und Entfernen des Reinigungsmittels ohne dass ein Verkanten des Reinigungsmittels erfolgt.

Die Klemmbacken könnten zueinander federnd angeordnet sein. Eine federnde Ausgestaltung der Klemmbacken erleichtert das Aufziehen und Entfernen des Reinigungsmittels über eine der Klemmbacken.

Um den Schmutz von der zu reinigenden Fläche effektiv zu entfernen, wird bei der Benutzung des Reinigungsgeräts über den Stiel Kraft aufgebracht. Eine federnde Ausgestaltung der Klemmbacken hat zusätzlich den Vorteil, dass bei der verwendungsgemäßen Benutzung des Reinigungsgeräts das aufzuziehende Reinigungsmittel automatisch zwischen den Klemmbacken zusätzlich fixiert werden kann. Hierdurch wird ein Verrutschen des Reinigungsmittels während der Benutzung des Reinigungsgeräts zusätzlich erschwert.

Die Halterung könnte ein Befestigungselement für den Stiel aufweisen. Durch den Stiel verbessert sich die Ergonomie des Reinigungsgeräts, da tiefliegende Verschmutzungen ohne Bücken entfernt werden können. Des Weiteren kann die Reinigungskraft über den Stiel leicht dosiert werden und das Reinigungsgerät kann mit beiden Händen bedient werden.

Gemäß einer Ausführungsform könnte der Stiel als Teleskopstiel ausgestaltet sein. Aufgrund der variablen Länge des Teleskopstiels weist das Reinigungsgerät einen geringen Platzbedarf auf und das Reinigen von schwer erreichbaren Flächen, wie beispielsweise das Reinigen von Decken, ist mit diesem Reinigungsgerät möglich.

Das Befestigungselement könnte im Bereich der Nut angebracht sein. In Folge der Kraftaufwendung auf den Stiel werden die Klemmbacken im ohnehin schon verengten Bereich der Nut zusammengedrückt, wodurch das Reinigungsmittel zusätzlich fixiert wird.

Das Befestigungselement könnte ein Kardangelenk aufweisen. Das Gelenk erhöht die Flexibilität des Reinigungsgeräts. Hierdurch muss der Stiel nicht starr mit der Halterung geführt werden, sondern ermöglicht aufgrund der Verwendung eines Kardangelenks Bewegungsspielräume in der Führung. Somit wird das Reinigen von schwer zugänglichen Oberflächen, wie beispielsweise von Ecken, Ritzen oder Winkeln, erleichtert.

Die Befestigung des Stiels im Befestigungselement könnte mittels einer Schraubverbindung erfolgen. Dies ermöglicht ein schnelles und einfaches Befestigen und Lösen des Stiels im Befestigungselement.

Die Halterung könnte mit den Klemmbacken einstückig und materialeinheitlich ausgestaltet sein. Hierdurch können die Herstellungskosten und die Verfahrensschritte zur Herstellung des Reinigungsgerätes reduziert werden.

Das Reinigungsgerät könnte aus einem Kunststoff hergestellt werden. Kunststoffe eignen sich aufgrund ihrer einfachen und kostengünstigen Verarbeitung besonders als Werkstoff zur Herstellung des Reinigungsgeräts.

Bevorzugt erfolgt die Formgebung mittels Spritzguss. Reinigungsgeräte aus Kunststoff-Spritzguss sind kostengünstig und in einer großen Formvielfalt herstellbar. Dabei können die Reinigungsgeräte flexibel ausgebildet sein, wodurch sich eine verbesserte Reinigungswirkung ergibt.

Das Reinigungsmittel könnte als Handschuh ausgestaltet sein, der einfach auf eine der Klemmbacken aufziehbar ist. Der Handschuh kann mit und ohne Halterung verwendet werden. Durch Aufziehen auf die Hand können nah gelegene Bereiche, z. B. das Waschbecken, gereinigt werden. Mit Hilfe der Halterung können weiter entfernt liegende Bereiche gereinigt werden. Ferner ist der Handschuh vielseitig einsetzbar. Hierbei ist vorteilhaft, dass Handschuhe eine relativ große, durchgehende Reinigungsfläche aufweisen, wodurch ein besonders gleichmäßiges und schnelles Reinigen von großen Flächen, wie beispielsweise der Fliesenverkleidung im Bad, ermöglicht wird.

Der Handschuh könnte unterschiedliche Reinigungsoberflächen aufweisen. Hierdurch erhöht sich das Nutzungsspektrum des Reinigungsgerätes. Entsprechend seiner Oberflächenstruktur und der Wahl des Materials könnte der Handschuh zum Reinigen im nassen und trockenen Zustand geeignet sein. In einer ersten Ausgestaltung könnte der Handschuh auf der einen Seite vorzugsweise eine Abrasivschicht aufweisen und die andere Seite dient zum Trocknen und/oder Polieren der zu reinigenden Oberfläche. Die Abrasivschicht verbessert die Reinigungsleistung des Handschuhs und ermöglicht das Entfernen von fest anhaftenden Verschmutzungen, wie beispielsweise von Seifenresten in Badwannen oder Waschbecken. Die andere Seite könnte sich zum Reinigen von empfindlichen Oberflächen eignen, so dass mit einem Reinigungsmittel sowohl fest anhaftende Verschmutzungen als auch empfindliche Öberflächen gereinigt werden können.

Der Handschuh könnte aus einem Vliesstoff hergestellt sein. Vliesstoffe sind einfach und kostengünstig herstellbar. Vliesstoffe weisen ein geringes Flächengewicht auf und können saugfähig ausgebildet sein. Ferner können Vliesstoffe waschbar sein, so dass eine mehrmalige Verwendung des Reinigungsmittels möglich ist.

Gemäß einer weiteren Ausführungsform könnte der Handschuh bereichsweise elastisch ausgebildet sein. Hierdurch wird das Aufziehen bzw. Überstülpen des Handschuhs auf eine der Klemmbacken erleichtert.

Das Reinigungsgerät eignet sich aufgrund seines vielfältigen Benutzungsspektrums und der großen durchgehenden Reinigungsflächen bevorzugt zur Verwendung als Badreiniger.

### Kurzbeschreibung der Zeichnung

In der Zeichnung zeigen
- Fig. 1: eine schematische Ansicht eines Reinigungsgeräts, umfassend einen Stiel mit einer Halterung zur lösbaren, Befestigung eines Reinigungsmittels,
- Fig. 2: eine Draufsicht des Reinigungsgeräts,
- Fig. 3: eine schematische Ansicht des Reinigungsgeräts, wobei an dem Reinigungsgerät ein Reinigungsmittel befestigt ist,
- Fig. 4: eine Draufsicht des Reinigungsgeräts mit befestigtem Reinigungsmittel,
- Fig. 5: eine schematische Ansicht eines weiteren Reinigungsgeräts, wobei das Reinigungsgerät Rippen aufweist. Ausführung der Erfindung

Figur 1 zeigt ein Reinigungsgerät 1, umfassend einen Stiel 2 mit einer Halterung 3 zur lösbaren Befestigung eines Reinigungsmittels, wobei die Befestigung des Reinigungsmittels an der Halterung 3 mittels einer Klemmverbindung 4 erfolgt. Die Halterung 3 weist zwei Klemmbacken 5a,5b auf, zwischen welchen das Reinigungsmittel wenigstens bereichsweise klemmbar ist.

Die Halterung 3 ist aus einem Kunststoff-Spritzgussteil einstückig und materialeinheitlich hergestellt.

Die Halterung 3 ist im Querschnitt u-förmig ausgestaltet, wobei die Klemmbacken 5a,5b einander gegenüberliegend im Wesentlichen parallel angeordnet sind.

Das in Figur 1 dargestellte Reinigungsgerät 1 weist eine Nut 6 in der Klemmbacke 5a auf, wodurch der Abstand der Klemmbacken 5a,5b zueinander zumindest bereichsweise verringert wird.

Die Verbindungsfläche 7 zwischen den Klemmbacken 5a,5b ist abgerundet.

Die Halterung 3 weist weiterhin ein Befestigungselement 8 für den Stiel 2 auf. Der Stiel 2 ist als Teleskopstiel ausgestaltet. Der Stiel 2 wird mittels einer Schraubverbindung im Befestigungselement 8 lösbar befestigt.

Das Befestigungselement 8 ist im Bereich der Nut 6 angebracht.

Das Befestigungselement 8 weist ein Kardangelenk 9 auf.

Die Klemmbacken 5a,5b weisen unterschiedliche Längen auf. Die obere Klemmbacke 5a ist kürzer als die untere Klemmbacke 5b.

Die Klemmbacken 5a,5b sind zueinander federnd angeordnet.

Figur 2 zeigt eine Draufsicht des in Figur 1 dargestellten Reinigungsgeräts 1.

Man erkennt, dass das Befestigungselement 8 ist im Bereich der Nut 6 mittig angebracht.

Figur 3 zeigt ein Reinigungsgerät 1 aus Figur 1 mit einem Reinigungsmittel. Das Reinigungsmittel ist als Handschuh 11 ausgestaltet.

Der Handschuh 11 ist über die untere Klemmbacke 5b gestülpt und wird durch die obere am Handschuh 11 anliegende Klemmbacke 5a fixiert.

Der Handschuh 11 ist beispielsweise aus einem Vliesstoff.

Der Handschuh 11 kann zwei gleiche Reinigungsoberflächen aufweisen, die zum Reinigen, Trocknen und Polieren von glatten und empfindlichen Reinigungsobertlächen geeignet sind. Er kann aber auch zwei unterschiedliche Reinigungsoberflächen aufweisen. Eine Reinigungsoberfläche kann zum Beispiel als Abrasivschicht ausgestaltet sein, während die andere Reinigungsoberfläche in dieser Ausgestaltung einen saugfähigen und waschbaren Vliesstoff aufweisen kann.

Figur 4 zeigt eine Draufsicht des in Figur 3 dargestellten Reinigungsgeräts 1 mit dem befestigten Handschuh 11.

Fig. 5 zeigt ein weiteres Reinigungsgeräts 1'. Die Klemmbacken 5a und 5b weisen Rippen 12 auf. Die Rippen 12 sind unterhalb der Nut 6 auf den Innenseiten der Klemmbacken 5a, 5b angeordnet.

Die Rippen 12 sind als längsförmige Rillen mit Drelecksprofil ausgestaltet. Weiterhin sind die Rippen 12 materialeinheitlich und einstückig mit der Halterung 3 ausgebildet.

## Patentansprüche

1. Reinigungsgerät ("1,1'), umfassend einen Stiel (2) mit einer Halterung (3) zur lösbaren Befestigung eines Reinigungsmittels, wobei die Befestigung des Reinigungsmittels an der Halterung (3) mittels einer Klemmverbindung (4) erfolgt, **dadurch gekennzeichnet, dass** die Halterung (3) zwei Klemmbacken (5a,5b) aufweist, zwischen welchen das Reinigungsmittel wenigstens bereichsweise klemmbar ist.

2. Reinigungsgerät nach Anspruch 1, **dadurch gekennzeichnet, dass** die Halterung (3) im Querschnitt u-förmig ausgestaltet ist, wobei die Klemmbacken (5a,5b) einander gegenüberliegend im Wesentlichen parallel angeordnet sind.

3. Reinigungsgerät nach Anspruch 1 oder 2, **dadurch gekennzeichnet, dass** die Klemmbacken (5a,5b) wenigstens bereichsweise Mittel zur Verstärkung der Klemmkraft aufweisen.

4. Reinigungsgerät nach Anspruch 3, **dadurch gekennzeichnet, dass** das Mittel (6) wenigstens eine Nut (6) in wenigstens einer der Klemmbacken (5a,5b) umfasst, wodurch der Abstand der Klemmbacken (5a,5b) zueinander zumindest bereichsweise verringert wird.

5. Reinigungsgerät nach wenigstens einem der Ansprüche 1 bis 4, **dadurch gekennzeichnet, dass** mindestens eine Klemmbacke (5a,5b) Rippen (12) aufweist.

6. Reinigungsgerät nach Anspruch 5, **dadurch gekennzeichnet, dass** die Rippen (12) auf mindestens einer Innenseite der Klemmbacke (5a, 5b) angeordnet sind.

7. Reinigungsgerät nach wenigstens einem der Ansprüche 1 bis 6, **dadurch gekennzeichnet, dass** die Klemmbacken (5a,5b) unterschiedliche Längen aufweisen.

8. Reinigungsgerät nach wenigstens einem der Ansprüche 1 bis 7, **dadurch gekennzeichnet, dass** die Klemmbacken (5a,5b) zueinander federnd angeordnet sind.

9. Reinigungsgerät nach wenigstens einem der vorhergehenden Ansprüche, **dadurch gekennzeichnet, dass** die Halterung (3) ein Befestigungselement (8) für den Stiel (2) aufweist.

10. Reinigungsgerät nach Anspruch 9, **dadurch gekennzeichnet, dass** das Befestigungselement (8) im Bereich der Nut (6) angebracht ist.

11. Reinigungselement nach Anspruch 9 oder 10, **dadurch gekennzeichnet, dass** das Befestigungselement (8) ein Kardangelenk (9) aufweist.

12. Reinigungsgerät nach wenigstens einem der vorhergehenden Ansprüche, **dadurch gekennzeichnet, dass** die Halterung (3) mit den Klemmbacken (5a,5b) einstückig ausgebildet ist,

13. Reinigungsgerät nach wenigstens einem der vorhergehenden Ansprüche, **dadurch gekennzeichnet, dass** das Reinigungsmittel als Handschuh (11) ausgestaltet ist.

14. Reinigungsgerät nach Anspruch 13, **dadurch gekennzeichnet, dass** der Handschuh (11) unterschiedliche Reinigungsoberflächen aufweist.

## Geänderte Patentansprüche

### Geänderte Patentansprüche gemäss Regel 137(2) EPÜ.

1. Reinigungsgerät (1,1'), umfassend einen Stiel (2) mit einer Halterung (3) zur lösbaren Befestigung eines Reinigungsmittels, wobei die Befestigung des Reinigungsmittels an der Halterung (3) mittels einer Klemmverbindung (4) erfolgt, wobei die Halterung (3) zwei Klemmbacken (5a, 5b) aufweist, zwischen welchen das Reinigungsmittel wenigstens bereichsweise klemmbar ist, wobei die Halterung (3) im Querschnitt U-förmig ausgestaltet ist, wobei das offene Ende der U-förmigen Halterung (3) einer Schmalseite zugeordnet ist und der die Klemmbacken (5a, 5b) verbindende Abschnitt der Halterung der anderen Schmalseite zugeordnet ist und wobei eine Klemmbacke (5b) eine Wischfläche bildet, welche über das Reinigungsmittel auf dem zu reinigenden Boden aufliegt, **dadurch gekennzeichnet, dass** die Klemmbacken (5a, 5b) einstückig aus den Schenkeln der U-förmigen Halterung (3) ausgebildet und einander gegenüberliegend im Wesentlichen parallel angeordnet sind.

2. Reinigungsgerät nach Anspruch 1, **dadurch gekennzeichnet, dass** die Klemmbacken (5a, 5b) wenigstens bereichsweise Mittel zur Verstärkung der Klemmkraft aufweisen.

3. Reinigungsgerät nach Anspruch 2, **dadurch gekennzeichnet, dass** das Mittel (6) wenigstens eine Nut (6) in wenigstens einer der Klemmbacken (5a, 5b) umfasst, wodurch der Abstand der Klemmbacken (5a, 5b) zueinander zumindest bereichsweise verringert wird.

4. Reinigungsgerät nach wenigstens einem der Ansprüche 1 bis 3, **dadurch gekennzeichnet, dass** mindestens eine Klemmbacke (5a, 5b) Rippen (12) aufweist.

5. Reinigungsgerät nach Anspruch 4, **dadurch gekennzeichnet, dass** die Rippen (12) auf mindestens einer Innenseite der Klemmbacke (5a, 5b) angeordnet sind.

6. Reinigungsgerät nach wenigstens einem der Ansprüche 1 bis 5, **dadurch gekennzeichnet, dass** die Klemmbacken (5a, 5b) unterschiedliche Längen aufweisen.

7. Reinigungsgerät nach wenigstens einem der Ansprüche 1 bis 6, **dadurch gekennzeichnet, dass** die Klemmbacken (5a, 5b) zueinander federnd angeordnet sind.

8. Reinigungsgerät nach wenigstens einem der Ansprüche 3 bis 7, **dadurch gekennzeichnet, dass** die Halterung (3) ein Befestigungselement (8) für den Stiel (2) aufweist, wobei das Befestigungselement (8) im Bereich der Nut (6) angebracht ist.
